# EUROPÄISCHE PATENTSCHRIFT

(11) **EP 0 703 333 B1**
(45) Veröffentlichungstag und Bekanntmachung des Hinweises auf die Patenterteilung: **20.01.1999**
(21) Anmeldenummer: 95114066.4
(22) Anmeldetag: 07.09.1995
(51) Int. Cl.: E05B 65/16

(54) **Drehstangenverschluss für Türen von Nutzfahrzeugaufbauten, Transportbehältern und dergleichen**
Fastener with a rotating bar for doors, of utility vehicle superstructures, transport containers and the like
Fermeture à barre rotative pour portes de superstructures de véhicules utilitaires, conteneurs de transport etc.

(30) Priorität: 08.09.1994 DE 9414599 U
(43) Veröffentlichungstag der Anmeldung: 27.03.1996
(73) Patentinhaber: F. HESTERBERG & SÖHNE GmbH & Co. KG, D-58256 Ennepetal (DE)
(72) Erfinder: Feinbier, Joachim, 58256 Ennepetal (DE); Nieland, Friedhelm, 58339 Breckerfeld (DE)
(74) Vertreter: Kneissl, Richard, Dr.

(56) Entgegenhaltungen:
- DE-A- 2 031 004
- GB-A- 2 034 398
- US-A- 2 204 753
- US-A- 3 464 729

## Beschreibung

Die Erfindung betrifft gemäß dem Oberbegriff des Anspruchs 1 einen Drehstangenverschluß für Türen von Nutzfahrzeugaufbauten, Transportbehältern und dergleichen, mit einer Handhabe zum Drehen der Drehstange und mit mindestens einem Verriegelungsteil an einem Ende der Drehstange, das in der Schließstellung gegen einen Gegenhalter verriegelt ist, wobei das Verriegelungsteil einen radial abstehenden Arm aufweist, der sich während des Schließvorgangs hinter einen Haken am Gegenhalter eindreht und dabei die Türe heranholt.

Ein Drehstangenverschluß dieser Art ist aus der DE-PS 19 60 697 bekannt. Er weist den Vorteil auf, daß er nach einem Verdrehen der Drehstange mit Hilfe der Handhabe um 90° vollständig entriegelt ist. Man kann also in dieser Stellung durch Ziehen an der Handhabe die Türe öffnen. Besonders bei Kofferaufbauten von Kühlfahrzeugen ist dies wichtig, weil nämlich die Dichtungsleisten am Türrahmen besonders nach längerer Fahrt ziemlich fest an der Türe haften können. Nachteilig an diesem Verschluß ist jedoch die Tatsache, daß sich bei Innendruck gegen die Türe, der beispielsweise durch Verrutschen der Ladung entstehen kann, ein Drehmoment an der Drehstange ergibt, das auf die Handhabe wirkt, weshalb sowohl die Drehstange als auch die Handhabe samt der Haltevorrichtung, mit der die Handhabe in der Schließstellung des Verschlusses festgelegt ist, übermäßig stabil ausgeführt werden müssen. Außerdem kann bei sehr starkem Innendruck sogar eine Torsion der Drehstange eintreten, was zur Folge hat, daß die Türe nicht mehr richtig am Türrahmen anliegt.

Der Erfindung lag die Aufgabe zugrunde, einen eingangs näher bezeichneten Drehstangenverschluß so weiterzubilden, daß in der Schließstellung kein Drehmoment auftritt, wenn ein Innendruck gegen die Türe wirkt, ohne daß dabei die Eigenschaft verloren geht, daß zum völligen Entriegeln des Verschlusses die Drehstange um lediglich 90° gedreht werden muß.

Die diese Aufgabe lösende Weiterbildung des eingangs näher bezeichneten Drehstangenverschlusses besteht gemäß dem Kennzeichen des Anspruchs 1 darin, daß am Gegenhalter ein weiterer Haken angeordnet ist, der in die gleiche Richtung wie der erste Haken weist und in der Schließstellung in einen am Verriegelungsteil angeordneten Haken eingreift, wobei in der Schließstellung der weitere Haken am Gegenhalter und der Haken am Verriegelungsteil einander gegenüberliegen und die Anordnung derselben im Verhältnis zueinander derart ist, daß beim Schließvorgang das Heranholen zumindest weitgehend beendet ist, bevor sie miteinander in Eingriff kommen.

Wesentlich ist beim erfindungsgemäßen Drehstangenverschluß, daß am Gegenhalter ein weiterer Haken vorgesehen ist, der in der Schließstellung in einen Haken am Verriegelungsteil eingreift. Hierdurch wird vermieden, daß bei Innendruck gegen die Türe durch den radial abstehenden Arm am Verriegelungsteil ein Drehmoment erzeugt wird, das auf die Drehstange und die damit verbundene Handhabe und deren Haltevorrichtung einwirkt.

Bevorzugte Ausführungsformen ergeben sich aus den Ansprüchen 2 bis 4. Gemäß Anspruch 2 sind der radial abstehende Arm und der Haken am Verriegelungsteil mit einem Winkel von etwa 90° zueinander angeordnet. Dies stellt sicher, daß der Haken am Verriegelungsteil erst nach fast vollständig beendetem Heranholvorgang in den weiteren Haken am Gegenhalter eingedreht wird. Besonders günstig ist es auch, wie in Anspruch 3 angegeben, daß die Anlageflächen zwischen dem weiteren Haken am Gegenhalter und dem Haken am Verriegelungsteil in Umfangsrichtung zur Achse der Drehstange verlaufen. Hierdurch wird eine völlige Drehmomentfreiheit an der Drehstange erreicht, wenn Ladung gegen die Türe des Fahrzeugaufbaus drückt. Die Weiterbildung gemäß Anspruch 4 besteht darin, daß am Gegenhalter zwei weitere Haken jeweils seitlich an der Grundplatte angeordnet sind, denen zwei Haken am Verriegelungsteil entsprechen. Hierdurch wird eine besonders niedrige Bauhöhe des Drehstangenverschlusses erreicht.

Drehstangenverschlüsse, bei denen bei Innendruck gegen die Türe kein Drehmoment auftritt, sind an und für sich bekannt, so z. B. aus den US-PSen 2 260 519 und 2 236 594. Auch bei diesen Verschlüssen dreht sich beim Schließvorgang ein Arm am Verriegelungsteil hinter einen Haken am Gegenhalter, wodurch die Türe herangeholt und schließlich geschlossen wird. In der Schließlage stützt sich ein Nocken an einem weiteren Haken ab. Da jedoch der Arm und der Nocken höhenversetzt sind und somit die Bauhöhe des Verschlusses beträchtlich ist, können diese Verschlüsse nur an sehr breiten Fahrzeugrahmen befestigt werden. Die Geometrie der Anordnung der Verriegelungselemente ist außerdem derart, daß die Drehstange von der Verriegelungsstellung bis zur Entriegelungsstellung um nahezu 180° gedreht werden muß, so daß ein solcher Verschluß mit den Nachteilen behaftet ist, daß seine Handhabe nicht zum Öffnen der Türe durch Ziehen verwendet werden kann und daß er auch nicht in die Türe eingebaut werden kann, weil in einem solchen Fall die Handhabe in einer Wanne liegt und ein Verschwenken der Handhabe und somit ein Verdrehen der Drehstange um wesentlich mehr als 90° unmöglich ist. Ein weiterer Drehstangenverschluß, bei dem bei Innendruck gegen die Türe kein Drehmoment auftritt, ist aus der US-PS 3 464 729 bekannt. Bei diesem Verschluß stützt sich in der Verriegelungsstellung ein an der Drehstange angeordnetes zweiarmiges Verrriegelungsteil an zwei Zapfen des Gegenhalters ab, die jeweils seitlich der Drehstange liegen. Bei diesem Drehstangenverschluß ist zum Entriegeln ebenfalls nur ein Verdrehen der Drehstange um 90° erforderlich, um das Verriegelungsteil außer Eingriff mit dem Gegenhalter zu bringen. Ein besonderer Nachteil dieses Verschlusses liegt jedoch darin, daß die Geometrie des zweiarmigen Verriegelungselements und die Zuordnung der Zapfen, an denen die beiden Arme in der Verriegelungsstellung anliegen, so gestaltet sind, daß sowohl während des Verriegelns als auch während des Entriegelns die Türe stärker zugedrückt wird als in der Verriegelungsstellung selbst, d. h., daß beim Erreichen der Verriegelungsstellung die Türe wieder etwas aufspringt und somit nicht fest geschlossen gehalten wird. Dies kann zu Klappergeräuschen und zu einem Ausschlagen des Drehstangenverschlusses führen.

Die Erfindung wird nun anhand der beigefügten Zeichnungen näher erläutert.

In den Zeichnungen zeigen:
- Figur 1: eine Ansicht des Gegenhalters;
- Figur 2: eine teilweise geschnittene Aufsicht auf den Gegenhalter;
- Figur 3: eine Ansicht des Verriegelungsteils;
- Figur 4: einen Schnitt durch das Verriegelungsteil an der Linie III/III von Figur 3; und
- Fig. 5, 6 und 7: eine Aufsicht entsprechend den Figuren 2 und 4 während verschiedener Phasen des Schließvorgangs.

Gemäß den Figuren 1 und 2 besitzt das Verriegelungsteil eine Grundplatte 1 mit einem davon abstehenden ersten Haken 2 und zwei seitlich an der Grundplatte 1,angebrachten zweiten Haken 3. Sämtliche Haken weisen mit ihren freien Enden in die gleiche Richtung. Mit Hilfe von Löchern 4 kann der Gegenhalter am Portal- bzw. Türrahmen eines Kofferaufbaus befestigt werden.

Das Verriegelungsteil besitzt einen zylindrischen Abschnitt 5 mit einem ebenfalls zylindrischen Zapfen 6, der zur Befestigung an eine Drehstange dient. Vom zylindrischen Abschnitt 5 steht radial ein Arm 7 mit einer Nase 8 ab. Außerdem weist er seitlich zum Arm 7 zwei Haken 9 auf.

Der Beginn des Schließvorgangs ist in Figur 5 gezeigt. Der Arm 7 hintergreift zunächst mit seiner Nase 8 den Haken 2 am Gegenhalter. Durch Verdrehen der Drehstange und damit des Verriegelungsteils wird der Arm 7 verschwenkt, so daß das Verriegelungsteil und damit die Drehstange weiter an den Gegenhalter herangeführt wird. Nach einem weiteren Drehen der Drehstange und einem damit verbundenen Verschwenken des Arms 7 wird dann das Verriegelungsteil noch näher an den Gegenhalter herangeführt. Im letzten Teil des Drehvorgangs greifen dann die beiden Haken 9 am Verriegelungsteil unter die beiden Haken 3 am Gegenhalter, bis nach einem Verdrehen von insgesamt 90° der in Figur 7 gezeigte Zustand erreicht ist. In dieser Lage greifen die Haken 3 und 9 so ineinander ein, daß eine drehmomentfreie Verriegelung des Verriegelungsteils am Gegenhalter zustande kommt.

Selbstverständlich besitzt ein Drehstangenverschluß im Normalfall an seiner Oberseite und Unterseite je ein Verriegelungsteil und einen Gegenhalter.

## Patentansprüche

1. Drehstangenverschluß für Türen von Nutzfahrzeugaufbauten, Transportbehältern und dergleichen, mit einer Handhabe zum Drehen der Drehstange und mit mindestens einem Verriegelungsteil an einem Ende der Drehstange, das in der Schließstellung gegen einen Gegenhalter verriegelt ist, wobei das Verriegelungsteil einen radial abstehenden Arm (7) aufweist, der sich während des Schließvorgangs hinter einen Haken (2) am Gegenhalter eindreht und dabei die Türe heranholt, dadurch **gekennzeichnet,** daß am Gegenhalter ein weiterer Haken (3) angeordnet ist, der in die gleiche Richtung wie der erste Haken (2) weist und in der Schließstellung in einen am Verriegelungsteil angeordneten Haken (9) eingreift, wobei in der Schließstellung der weitere Haken (3) am Gegenhalter und der Haken (9) am Verriegelungsteil einander gegenüberliegen und die Anordnung derselben im Verhältnis zueinander derart ist, daß beim Schließvorgang das Heranholen zumindest weitgehend beendet ist, bevor sie miteinander in Eingriff kommen.

2. Drehstangenverschluß nach Anspruch 1, dadurch **gekennzeichnet,** daß der radial abstehende Arm (7) und der Haken (9) am Verriegelungsteil mit einem Winkel von etwa 90° zueinander angeordnet sind.

3. Drehstangenverschluß nach einem der Ansprüche 1 oder 2, dadurch **gekennzeichnet,** daß die Anlageflächen zwischen dem weiteren Haken (3) am Gegenhalter und dem Haken (9) am Verriegelungsteil in Umfangsrichtung zur Achse der Drehstange verlaufen.

4. Drehstangenverschluß nach Anspruch 1, 2 oder 3, dadurch **gekennzeichnet,** daß am Gegenhalter zwei weitere Haken (3) jeweils seitlich an der Grundplatte (1) angeordnet sind und daß am Verriegelungsteil ebenfalls zwei entsprechende Haken (9) vorgesehen sind.

## Claims

1. Fastener with a rotating bar for doors of utility vehicle superstructures, transport containers and the like, with a handle for rotating the rotating bar and with at least one locking part at one end of the rotating bar, which, in the locking position, is locked against a keeper, the locking part having a radially projecting arm (7), which, during the closing process, locates behind a cam (2) on the keeper, thereby drawing the door closed, characterised in that on the keeper there is arranged a further cam (3) which points in the same direction as the first cam (2) and which, in the closed position, engages in a cam (9) arranged on the locking part, whereby, in the closed position, the further cam (3) on the keeper and the cam (9) on the locking part lie opposite each other and the arrangement of these in relation to each other is such that, during the closing process, the closing movement is at least largely completed before they come into engagement with each other.

2. Fastener with a rotating bar as claimed in Claim 1, characterised in that the radially projecting arm (7) and the cam (9) on the locking part are located at an angle of 90° to each other.

3. Fastener with a rotating bar as claimed in claims 1 or 2, characterised in that the bearing surfaces between the further cam (3) on the keeper and the cam (9) on the locking part run in a direction circumferential to the axis of the rotating bar.

4. Fastener with a rotating bar as claimed in claims 1, 2 or 3, characterised in that, on the keeper, two further cams (3) are arranged in each case laterally on the baseplate (1) and that, on the locking part, provision is also made for two corresponding cams (9).

## Revendications

1. Fermeture à barre rotative pour portes de superstructures de véhicules utilitaires, portes de conteneurs de transport et autres, pourvue d'une poignée servant à faire tourner la barre rotative et d'au moins un élément de verrouillage situé à une extrémité de la barre rotative et verrouillé contre une butée quand il est en position de fermeture, cet élément de verrouillage présentant un bras transversal (7) qui, pendant la manoeuvre de fermeture, vient se placer par rotation derrière un crochet (2) de la butée, attirant ainsi la porte à lui, caractérisée en ce qu'il y a sur la butée un crochet supplémentaire (3) qui est orienté dans la même direction que le premier crochet (2) et qui, en position de fermeture, s'engage dans un crochet (9) situé sur l'élément de verrouillage, le crochet supplémentaire (3) de la butée et le crochet (9) de l'élément de verrouillage étant face à face en position de fermeture et leur disposition l'un par rapport à l'autre étant telle que, lors de la manoeuvre de fermeture, le déplacement de la porte vers l'intérieur est achevé tout au moins dans une large mesure avant qu'ils se mettent en prise l'un avec l'autre.

2. Fermeture à barre rotative selon la revendication 1, caractérisée en ce que le bras transversal (7) et le crochet (9) situé sur l'élément de verrouillage sont disposés de manière à former un angle de 90°.

3. Fermeture à barre rotative selon l'une des revendications 1 et 2, caractérisée en ce que les surfaces de contact entre le crochet supplémentaire (3) de la butée et le crochet (9) de l'élément de verrouillage se situent dans la direction périphérique par rapport à l'axe de la barre rotative.

4. Fermeture à barre rotative selon la revendication 1, 2 ou 3, caractérisée en ce que deux crochets supplémentaires (3) se trouvent sur la butée, de part et d'autre de la plaque de base (1), et en ce qu'il y a également deux crochets correspondants (9) sur l'élément de verrouillage.
